# EUROPÄISCHE PATENTSCHRIFT

(11) **EP 0 461 446 B1**
(45) Veröffentlichungstag und Bekanntmachung des Hinweises auf die Patenterteilung: **26.07.1995**
(21) Anmeldenummer: 91108397.0
(22) Anmeldetag: 24.05.1991
(51) Int. Cl.: F42B 23/24

(54) **Flächenverteidigungsmine mit vergrössertem Wirkfeld**
Mine for defending a zone with increased field of activity
Mine pour la défense d'une zone avec champ d'activité accru

(30) Priorität: 15.06.1990 DE 4019148
(43) Veröffentlichungstag der Anmeldung: 18.12.1991
(73) Patentinhaber: Dynamit Nobel Aktiengesellschaft, 53839 Troisdorf (DE)
(72) Erfinder: de la Haye, Johannes, W-5067 Kürten 2 (DE)

(56) Entgegenhaltungen:
- DE-A- 3 536 328
- DE-A- 3 543 769
- DE-A- 3 720 672
- DE-A- 3 934 979

## Beschreibung

Die Erfindung richtet sich auf eine Mine mit einem Wirkkörper in einer Wirkkörperhalterung und einem Standgerüst, wobei der mit einem Antrieb gekoppelte Wirkkörper die Wirkkörperhalterung nach oben oder seitlich verlassen kann und Wirkkörperhalterung und Standgerüst über ein kardanisches Gelenk miteinander verbunden sind.

Aus der DE-A-3 817 265 ist gemäß dem Oberbegrifft des Anspruchs 1 eine Standvorrichtung für eine luftverbringbare Mine bekannt. Durch eine kardanische Aufhängung zwischen dem Minengehäuse und abspreizbaren Stützbeinen wird erreicht, daß die Mine auch im unebenen Gelände vertikal im Schwerefeld ausgerichtet ist, und die Mine beim Starten aus der Lauerstellung senkrecht nach oben transportiert wird. Das Feld, das von einer solchen Mine von oben aus bekämpft werden kann, ist stets ein Kreis mit der Wirkkörperhalterung als Mittelpunkt.

Aus der DE-A-3 720 672 und der DE-A-3 543 769 sind weiterhin Wirkkörper bzw. Minen bekannt, bei der die Wirkkörper als (projektilbildende) Hohlladung ausgebildet sind. Sie weisen keinen Antrieb und keine Wirkkörperhalterung auf, aus der unter der Krafteinwirkung des Antriebs die Wirkkörper austreibbar sind. Der Wirkkörper gemäß DE-A-3 720 672 ist entspechend einem vorgegebenen festen Elevationswinkel um eine horizontale Achse bis zur Anlage an einem Anschlag verschwenkbar und mittels eines zusätzlichen Motors um eine vertikale Achse drehbar, so daß ein Rundum-Suchen möglich ist. Bei der DE-A-3 543 769 ist gleichfalls mittels eines Motors eine Drehbewegung um eine vertikale Achse und mittels eines weiteren Motors eine Schwenkbewegung um eine horizontale Achse möglich.

Aufgabe der Erfindung ist ausgehend von der DE-A-3 817 265 die Leistungssteigerung einer bekannten Flächenverteidigungsmine durch Vergrößerung der von einer Mine kontrollierbaren Fläche ohne wesentliche Änderungen am Konzept der Flächenverteidigungsmine.

In der nicht vorveröffentlichten DE-A-39 34 979 ist eine Mine beschrieben, bei der ein durch ein kardanisches Gelenk in seiner Neigung fest (meist waagerecht) ausgerichteter Wirkkörper auch noch um eine senkrechte Achse gedreht werden kann. Der stets unter gleicher Neigung startende Wirkkörper fliegt zwar in Richtung des zu bekämpfenden Objektes, verfehlt es aber häufig in der Höhe.

Die Aufgabe wird von einer Mine der eingangs genannten Art gelöst, die dadurch gekennzeichnet ist, daß zwischen Wirkkörperhalterung und Standgerust wenigstens ein in vertikaler Richtung bewegbares Stellglied vorhanden ist, durch das die Neigung der Wirkkörperhalterung und damit auch die durch die Minenachse festgelegte Startrichtung des Wirkkörpers veränderbar ist, wobei jedoch das Stellglied die Einstellung der Gleichgewichtslage des Wirkkörpers im Schwerefeld beim Aufsetzen oder Aufrichten der Mine zunächst nicht beeinflußt.

Weitere vorteilhafte Ausführungen sind in den Unteransprüchen beschrieben.

Mit dieser relativ einfachen und zuverlässigen Maßnahme wird der "Grundkeis", innerhalb dessen ein nach oben aufgestiegener Wirkkörper selbstständig das Objekt suchen und bekämpfen kann, nicht verändert, jedoch ist dieser Kreis verschiebbar. Bei einem seitlich das Standgerüst verlassenden Wirkkörper kann das kreisförmige, zunächst linienartige Treffergebiet um das Standgerüst zu einem Band verbreitert werden. Die Vergrößerung des Suchfeldes wird nicht durch andere Nachteile erkauft. Das von der Mine kontrollierbare Feld ist durch die erfindungsgemäße Maßnahme wesentlich größer geworden. Die Mine begibt sich innerhalb dieses größeren Bereichs in das "richtige" Feld, für das sie optimal ausgelegt ist. Durch ein Transportieren der Mine in größere Höhen könnte man zwar auch eine Vergrößerung des Einsatzfeldes erreichen; das würde aber auch einen stärkeren Antrieb erfordern und zu einer unerwünschten Vergrößerung der Zeit zwischen Start der Mine und Detonation der Ladung führen. Durch die Neigung der Wirkkörperhalterung zur Vertikalen in Richtung des zu bekämpfenden Objektes kommt ein nach oben startender Wirkkörper schneller und näher auf dieses Objekt zu, und er kann mit höherer Wahrscheinlichkeit die ihm zugewiesene Aufgabe erfüllen. Bei einer Neigung der Minenachse um beispielsweise +/- 15° in zwei zueinander senkrechten Richtungen bzw. bei der Kombination der beiden Neigungen läßt sich die zu bekämpfbare Fläche mehr als verdreifachen, ohne daß die Mine höher transportiert werden muß und ohne Einschränkung der Treffergenauigkeit. Die Wirkladung führt beim Absinken eine kreiselnde Bewegung aus und ist so am Fallschirm angehängt, daß sie in einem bestimmten Winkel zur Senkrechten zur Erde blickt, wobei sie sich noch dreht.

Das erfindungsgemäße Stellglied kann verschieden ausgebildet sein. Im einfachsten Fall bewirkt es nur eine einmalige, vorher festgelegte Richtungsänderung. Bei einer aufwendigeren Auslegung sind zwei linear unabhängige Stellglieder so angebracht, daß damit für jede gewünschte Richtung eine bestimmte Neigung der Wirkkörperhalterung und damit auch der Minenachse eingestellt werden kann.

Das Stellglied soll in einer bevorzugten Ausführungsform auch eine dämpfende Wirkung ausüben bzw. kann mit einem Dämpfungsglied zusammengeschaltet sein. Durch eine Dämpfung soll ein Pendeln der Mine z. B. durch Windböen eingeschränkt werden. Durch die Dämpfung darf aber die zunächst gewünschte lotrechte Ausrichtung der Mine beim Aufrichten oder Aufsetzen nicht behindert werden. Mit einer solchen Dämpfungseinrichtung läßt sich bei einer geregelten Einstellung einer bestimmten Minenneigung ein Vergleichsglied einsparen, da durch die frei pendelnd aufgehängte Mine die Senkrechte stets vorgegeben ist, solange die Pendelbewegungen vernachlässigbar sind.

In einer weiteren bevorzugten Ausführungsform ist zusätzlich zwischen Standgerüst und Wirkkörperhalterung ein Stellmechanismus (Motor) vorgesehen, wodurch ein nicht senkrecht startender Wirkkörper in eine einstellbare Richtung ausgerichtet werden kann.

Die Erfindung ist in der Zeichnung dargestellt und im folgenden weiter beispielhaft beschrieben. Es zeigen:
- Figur 1: Flächenverteidigungsmine in Lauerstellung mit nach oben startendem Wirkkörper;
- Figur 2: Flächenverteidigungsmine in Lauerstellung mit waagerecht startendem Wirkkörper und einem Antrieb zum azimutalen Ausrichten.

Die Figur 1 zeigt eine vereinfachte Ansicht einer aufgerichteten Flächenverteidigungsmine mit nach oben startendem Wirkkörper in Lauerstellung, die strichpunktierten Linien kennzeichnen die Lage von Wirkkörper und Wirkkörperhalterung nachdem ein Stellglied in Aktion getreten ist. Die Mine besteht im wesentlichen aus drei Teilen, Wirkkörper 1, Wirkkörperhalterung 2 und Standgerüst 3, wobei die Wirkkörperhalterung 2 und das Standgerüst 3 über ein kardanisches Gelenk 4 verbunden sind. Beim Verteilen der Flächenverteidigungsmine aus der Luft sind die Aufrichtelemente 5 des Standgerüstes 3 an den Minenkörper angeklappt. Mit Hilfe von Antriebselementen 6 für die Aufrichtelemente 5 wird der Minenkörper 1 nach der Landung so angehoben, daß er freipendelnd in dem kardanischen Gelenk 4 hängt und die Wirkkörperachse 7 auch bei unebenem Gelände praktisch senkrecht ausgerichtet ist. Zwischen dem feststehenden äußeren Rand des kardanischen Gelenkes 4, an dem auch das Standgerüst 3 befestigt ist, und der Wirkkörperhalterung 2 sind zwei Stellglieder 8, 8′ versetzt unter einem Winkel von 90° angebracht. Beim Betätigen der Stellglieder 8, 8′ neigt sich die Wirkkörperhalterung 2 um die Achsen 9, 9′ des kardanischen Gelenkes 4. In diesem Beispiel sind die Stellglieder 8, 8′ durch pyrotechnische Ladungen bewegbare Kolben, die sich einmal aus der Mittelstellung aufwärts oder abwärts bewegen können und dann in dieser Stellung auch bleiben. Es kann damit die Minenachse in eine von acht jeweils um 45° unterschiedliche Richtungen um das Standgerüst um 15° geneigt werden.

Der Befehl, welches Stellglied in vertikale Richtung bewegt werden soll, wird von der Elektronik der Mine erzeugt. Durch von der Mine selbstverlegte Sensoren, die über Sensorleitungen 10 Signale in die Elektronik der Mine einspeisen, kann ermittelt werden, in welcher Richtung das zu bekämpfende Objekts zu suchen ist. Erst nach der erfolgten Einstellung wird der Raketenmotor 11 gestartet; der Wirkkörper 1 wird näher zu dem zu bekämpfenden Objekt hin transportiert, d.h. das Objekt wird besser und länger in dem Suchkreis der Mine sein, als wenn die Mine wie bisher senkrecht nach oben gestartet wäre.

Bei einem seitlich das Standgerüst 3 verlassenden Wirkkörper 1′, wie in Figur 2, kann das Treffergebiet erfindungsgemäß nach zwei Richtungen hin vergrößert werden. Mittels der Stellglieder 8, 8′ kann die Neigung der Wirkkörperhalterung 2 (Wirkkörperachse 7′) beim Abschuß nach oben oder nach unten geändert werden. Die Massenverteilung ist rotationssymmetrisch zu der Achse 12 und infolge des kardanischen Gelenkes 4 ist die Wirkkörperhalterung 2′ (bei genügend tiefem Schwerpunkt) zunächst horizontal. Darüber hinaus ist bei dieser Ausführung die Wirkkörperhalterung 2′ um die Achse 12 auch drehbar. Durch einen Antrieb 13 in Verbindung mit einem Kompaß oder Richtungssensoren erfolgt die azimutale Ausrichtung des Wirkkörpers 1′. Statt eines kreisförmig linienartigen Treffergebietes, wie bei einer Ausführungsform gemäß der nicht veröffentlichten DE-A-39 34 979 ergibt sich erfindungsgemäß ein kreisfömiger bandartiger erweiterter Bereich.

## Patentansprüche

1. Mine mit einem Wirkkörper (1, 1′) in einer Wirkkörperhalterung (2, 2′) und einem Standgerüst (3), wobei der mit einem Antrieb (11) gekoppelte Wirkkörper (1, 1′) die Wirkkörperhalterung (2, 2′) nach oben (Figur 1) oder seitlich (Figur 2) verlassen kann und Wirkkörperhalterung (2, 2′) und Standgerüst (3) über ein kardanisches Gelenk (4) miteinander verbunden sind, **dadurch gekennzeichnet**, daß zwischen Wirkköperhalterung (2, 2′) und Standgerüst (3) wenigstens ein in vertikaler Richtung bewegbares Stellglied (8, 8′) vorhanden ist, durch das die Neigung der Wirkkörperhalterung (2, 2′) und damit auch die durch die Minenachse (7, 7′) festgelegte Startrichtung des Wirkkörpers (1, 1′) veränderbar ist, wobei jedoch das Stellglied (8, 8′) die Einstellung der Gleichgewichtslage des Wirkkörpers (1, 1′) im Schwerefeld beim Aufsetzen oder Aufrichten der Mine zunächst nicht beeinflußt.

2. Mine nach Anspruch 1, **dadurch gekennzeichnet**, daß zwei Stellglieder (8, 8′) zwischen Wirkkörperhalterung (2, 2′) und Standgerüst (3) angebracht sind.

3. Mine nach Anspruch 2, **dadurch gekennzeichnet**, daß die zwei Stellglieder (8, 8′) so an dem kardanischen Gelenk (4) angebracht sind, daß die durch ein Stellglied (8) bewirkte Neigung der Minenachse (7, 7′) linear unabhängig von einer Bewegung des anderen Stellgliedes (8) ist.

4. Mine nach einem der Ansprüche 1 bis 3, **dadurch gekennzeichnet**, daß mit dem Stellglied (8, 8′) eine kontinuierliche Verstellung der Minenachse (7, 7′) bewirkbar ist.

5. Mine nach einem der Ansprüche 1 bis 3, **dadurch gekennzeichnet**, daß mit dem Stellglied (8, 8′) eine gestufte Verstellung der Minenachse (7, 7′) bewirkbar ist.

6. Mine nach einem der Ansprüche 1 bis 3, **dadurch gekennzeichnet**, daß mit dem Stellglied (8, 8′) nur eine einstufige Veränderung der Neigung der Minenachse (7, 7′) bewirkbar ist.

7. Vorrichtung nach einem der Ansprüche 1 bis 6, **dadurch gekennzeichnet**, daß das Stellglied (8, 8′) einen in zwei Richtungen beaufschlagbaren Arbeitszylinder aufweist.

8. Mine nach einem der Ansprüche 1 bis 7, **dadurch gekennzeichnet**, daß zwischen Wirkkörperhalterung (2, 2′) und Standgerüst (3) wenigstens ein Dämpfungselement vorhanden ist.

9. Mine nach Anspruch 8, **dadurch gekennzeichnet**, daß das Stellglied (8, 8′) so ausgebildet ist, daß es die Bewegung der Wirkkörperhalterung (2, 2′) relativ zum Standgerüst (3) dämpft.

10. Mine nach einem der Ansprüche 1 bis 9, **dadurch gekennzeichnet**, daß sich zwischen dem Standgerüst (3) und der Wirkkörperhalterung (2, 2′) ein Stellmechanismus (13) befindet.

## Claims

1. Mine with an active body (1, 1′) in an active body holder (2, 2′) and having a support framework (3), wherein the active body (1, 1′) coupled with a motor (11) can leave the active body holder (2, 2′) upwardly (Figure 1) or sideways (Figure 2) and active body holder (2, 2′) and support frame (3) are connected with one another via a universal coupling (4), **characterised in that** between active body holder (2, 2′) and support frame (3) there is provided at least one actuator (8, 8′) displaceable in the vertical direction by means of which the inclination of the active body holder (2), and accordingly also the initial orientation of the active body (1, 1′) determined by the mine axis (7, 7′), is adjustable with, however, the actuator (8, 8′) not initially influencing the setting of the centre of gravity position of the active body (1, 1′) in the gravity field on setting up or righting the mine.

2. Mine according to claim 1, **characterised in that** two actuators (8, 8′) are applied between active body holder (2, 2′) and support framework (3).

3. Mine according to claim 2, **characterised in that** the two actuators (8, 8′) are applied to the universal joint (4) so that the inclination of the mine axis (7, 7′) achieved by an actuator is linearly independent of the movement of the other actuator (8).

4. Mine according to one of claims 1 to 3, **characterised in that** a continuous adjustment of the mine axis (7, 7′) is achievable by means of the actuator (8, 8′).

5. Mine according to one of claims 1 to 3, **characterised in that** a stepped adjustment of the mine axis (7, 7′) is achievable by means of the actuator (8, 8′).

6. Mine according to one of claims 1 to 3, **characterised in that** only one one-step change in inclination of the mine axis (7, 7′) is achievable with the actuator (8, 8′).

7. Arrangement (sic) according to one of claims 1 to 6, **characterised in that** the actuator (8, 8′) has a working cylinder actable upon in two directions.

8. Mine according to one of claims 1 to 7, **characterised in that** at least one damping element is present between active body holder (2, 2′) and support frame (3).

9. Mine according to claim 8, **characterised in that** the actuator (8, 8′) is so designed that it suppresses the movement of the active body holder (2, 2′) relative to the support frame (3).

10. Mine according to one of claims 1 to 9, **characterised in that** an adjustment mechanism (13) is located between the support frame (3) and the active body holder (2, 2′).

## Revendications

1. Mine comprenant un élément actif (1, 1′) dans un support (2, 2′) d'élément actif et un châssis-support (3), l'élément actif (1, 1′) qui est couplé à un moyen de propulsion (11) pouvant quitter vers le haut (figure 1) ou latéralement (figure 2) le support (2, 2′) d'élément actif et le support (2, 2′) d'élément actif et le châssis-support (3) étant liés entre eux par l'intermédiaire d'une articulation (4) de type à cardan, caractérisée par le fait qu'il est prévu entre le support (2, 2′) d'élément actif et le châssis-support (3) au moins un élément de réglage (8, 8′) mobile dans la direction verticale au moyen duquel l'inclinaison du support (2, 2′) d'élément actif et avec elle la direction de lancement dudit élément actif (1, 1′) définie par l'axe (7, 7′) de la mine peuvent être modifiées, l'élément de réglage (8, 8′) n'agissant pas dans un premier temps sur le réglage de la position d'équilibre dans le chanp de gravitation de l'élément actif (1, 1′) lors du positionnement ou du redressement de la mine.

2. Mine selon la revendication 1, caractérisée par le fait que deux éléments de réglage (8, 8′) sont disposés entre le support (2, 2′) d'élément actif et le châssis-support (3).

3. Mine selon la revendication 2 caractérisée par le fait que les deux éléments de réglage (8, 8′) sont montés sur l'articulation de type cardan (4) de manière telle que l'inclinaison de l'axe (7, 7′) de la mine engendrée par un élément de réglage (8) soit linéaire et indépendante d'un déplacement de l'autre élément de réglage (8).

4. Mine selon l'une des revendications 1 à 3, caractérisée par le fait que l'élément de réglage (8, 8′) permet d'opérer un réglage continu de l'axe de la mine (7, 7′).

5. Mine selon l'une des revendications 1 à 3, caractérisée par le fait que l'élément de réglage (8, 8′) permet d'opérer un réglage par paliers de l'axe de la mine (7, 7′).

6. Mine selon l'une des revendications 1 à 3, caractérisée par le fait que l'élément de réglage (8, 8′) ne permet qu'une modification en un palier unique de l'inclinaison de l'axe (7, 7′) de la mine.

7. Mine selon l'une des revendications 1 à 6, caractérisée par le fait que l'élément de réglage (8, 8′) présente un vérin de travail qui peut être sollicité dans deux directions.

8. Mine selon l'une des revendications 1 à 7, caractérisée par le fait qu'il est prévu au moins un élément amortisseur entre le support (2, 2′) d'élément actif et le châssis-support (3).

9. Mine selon la revendication 8, caractérisée par le fait que l'élément de réglage (8, 8′) est agencé de manière telle que celui-ci amortit le déplacement du support (2, 2′) d'élément actif par rapport au châssis-support (3).

10. Mine selon l'une des revendications 1 à 9, caractérisée par le fait qu'un mécanisme de réglage (13) est disposé entre le châssis-support (3) et le support (2, 2′) d'élément actif.
